# EUROPÄISCHE PATENTSCHRIFT

(11) **EP 3 162 960 B1**
(45) Veröffentlichungstag und Bekanntmachung des Hinweises auf die Patenterteilung: **11.04.2018**
(21) Anmeldenummer: 15192394.3
(22) Anmeldetag: 30.10.2015
(51) Int. Cl.: E01F 7/04

(54) **SEILBREMSANORDNUNG**
CABLE BRAKE ASSEMBLY
SYSTEME DE FREIN A CABLE

(43) Veröffentlichungstag der Anmeldung: 03.05.2017
(73) Patentinhaber: Schneider, Christian, 71229 Leonberg (DE)
(72) Erfinder: Schneider, Christian, 71229 Leonberg (DE)
(74) Vertreter: Hoefer & Partner Patentanwälte mbB

(56) Entgegenhaltungen:
- WO-A1-2009/137951
- FR-A1- 3 000 953

## Beschreibung

Die vorliegende Erfindung betrifft eine Seilanordnung (Fangvorrichtung) zur variabel voreinstellbaren Absorption von Bewegungsenergie in Seilkonstruktionen, wie Aufzügen, flexiblen Barrieren oder Seilbahnen, gemäß dem Oberbegriff des Patentanspruches 1.

Eine Vorrichtung dieser Art ist im DE 10 2005 053 704 A1 beschrieben.

Diese Seilbremsanordnung weist zwei Anschlussstellen auf. Zwischen diesen Anschlussstellen ist ein Seilbremselement mit einer mit Bohrungen versehenen Bremsplatte und mit mehreren in den Bohrungen mit Widerstand durchziehbaren Seilstücken vorgesehen. Die Bremsplatte ist mit den in mehreren Reihen hintereinander liegenden Bohrungen und an einem Ende mit der ersten Anschlussstelle versehen. An der zweiten, der ersten abgekehrten, Anschlussstelle sind die Seilstücke miteinander verbunden. Jedes der Seilstücke ist einzeln durch je eine Reihe der hintereinander liegenden Bohrungen, unter Wechsel der Durchführungsrichtung der Seilstücke in den aufeinander folgenden Bohrungen, durchgeführt. Die Seilstücke sind gleich ausgebildet und beim Ausfahren der Seilbremse sind alle Stücke miteinander über den gesamten Bremsweg wirksam.

Die Nachteile dieser Vorrichtung sind u. a. folgende:
Während des Bremsvorganges werden die Bremsseile dieser Vorrichtung sehr stark mechanisch auf Biegung und Scherung belastet, was eine Wiederverwendbarkeit der Vorrichtung ausschließt.

Ferner kann bei dieser Vorrichtung weder die Stärke der Bremswirkung noch die Auslösekraft frei und unabhängig voneinander eingestellt werden, sondern wird mittels Konstruktion und Dimensionierung der Bauteile in Abhängigkeit voneinander bestimmt, was wiederum zu erhöhter Komplexität bei ihrer kommerziellen Verwendung führt.

Des Weiteren entspricht die aus dem Bremsvorgang resultierende Länge der Auslenkung der Bremse direkt proportional der Länge der hindurch gezogenen Seilkörper, wodurch die Anwendung der Bremse, insbesondere bei Anwendungen mit hohem Energieeintrag, entweder zu hoher Auslösekraft oder zu hoher Auslenkung führt.

Im Übrigen wird bei dieser Vorrichtung die auf den Zugstrang anzuwendende Vorspannung nicht ersichtlich. Eine somit mögliche Unter- bzw. Überspannung des Zugstrangs hat negative Auswirkungen auf die effektive Wirkweise des Zugstrangs.

Darüber hinaus ist die Auslösekraft dieser Vorrichtung höher als die anschließende, kontinuierliche Bremskraft, d. h. die zum Auslösen des Bremsvorganges zu überwindende Haftreibung führt zu einem nachteiligen Stoß-Dämpfungsverlauf, der sich wiederum Kostenerhöhend auf die Dimensionierung der Anschlagpunkte auswirkt.

Eine andere gattungsgemäße Vorrichtung ist aus der WO 2009/137951 bekannt. Diese bekannte Vorrichtung ist als Vorrichtung zur Stoßdämpfung von Seilkonstruktionen, insbesondere für Steinschlag-, Murgang- und Schneeverbauungen ausgebildet und absorbiert in ein auf Zug beanspruchtes Seil eingebrachte Energie dadurch, dass ein durch Zugkräfte deformierbares Zwischenstück, welches in ein auf Zug beanspruchtes Seil eingebaut ist, ein oder mehrere Längselemente aufweist. Hierbei steht das mindestens eine Längselement einerseits mit seinem einen Ende in Verbindung mit einem Seilende und andererseits wird es um ein mit einem anderen Seilende verbundenes Umlenkelement geführt. Schließlich sind Mittel vorgesehen, durch welche der gebildete Umlenkwinkel des oder der Längselemente bei der Belastung des Zwischenstücks im Wesentlichen aufrechterhalten bleibt.

Die Nachteile dieser Vorrichtung sind u.a. folgende:
Die gewünschte Bremswirkung wird durch plastische Verformung der Längselemente erreicht, was der Wiederverwendbarkeit der Bremse entgegensteht.

Auch kann diese Vorrichtung nur schwerlich in Serie in Zugstränge eingebaut werden, was ihre Verwendbarkeit im Bereich von Sonderanwendungen beeinträchtigt.

Zusätzlich verursacht diese Vorrichtung, aufgrund ihrer Länge, erhöhten Montage- und manuellen Transportaufwand in unwegsamem bzw. bewaldetem Gelände.

Außerdem kann diese Vorrichtung wegen ihrer Sperrigkeit und Größe nicht oder nicht in optimaler Lage in beengten Einbauorten montiert werden.

Ferner ist bei dieser Vorrichtung weder die Stärke der Bremswirkung noch die Auslösekraft frei und unabhängig voneinander einstellbar, sondern wird mittels Konstruktion und Dimensionierung der Bauteile in Abhängigkeit voneinander bestimmt, was wiederum zu erhöhter Komplexität bei ihrer kommerziellen Verwendung führt.

Des Weiteren entspricht die, aus dem Bremsvorgang resultierende Länge der Auslenkung der Bremse direkt proportional der Länge der hindurch gezogenen Längselemente, wodurch die Anwendung der Vorrichtung, insbesondere bei hohem Energieeintrag, entweder zu hoher Auslösekraft oder zu hoher Auslenkung führt.

Im Übrigen wird bei dieser Vorrichtung die, auf den Zugstrang anzuwendende, Vorspannung nicht ersichtlich. Eine somit mögliche Unter- bzw. Überspannung des Zugstrangs hat negative Auswirkungen auf die effektive Wirkweise des Zugstrangs.

Es ist Aufgabe der vorliegenden Erfindung, eine Seilbremsanordnung der im Oberbegriff des Anspruchs 1 angegebenen Art zu schaffen, die vielseitig einsetzbar und kurzfristig wiederverwendbar ist.

Die Lösung dieser Aufgabe erfolgt durch die Merkmale des Anspruchs 1.

Die Unteransprüche haben vorteilhafte Weiterbildungen der Erfindung zum Inhalt.

Vorteilhafterweise wird durch die Erfindung eine Vorrichtung geschaffen, mit welcher insbesondere:
I. Eine kurzfristige Wiederverwendbarkeit nach ihrem Einsatz möglich ist.
II. Deren Wirkweise nicht auf plastischer Verformung beruht.
III. Deren Auslösekraft variabel einstellbar ist.
IV. Deren Auslösekraft unabhängig von der Bremskraft einstellbar ist.
V. Deren Bremskraft variabel einstellbar ist.
VI. Deren Bremskraft (≥ Auslösekraft) unabhängig von der Auslösekraft einstellbar ist.
VII. Deren Konstruktion und variable einstellbare Bremskraft das "in Serie" montieren von Bremsvorrichtungen weitgehend obsolet macht, es gleichwohl, für Ausnahmefälle, nicht ausschließt.
VIII. Deren Auslenkung möglichst geringer ist, als die Länge der durch die Vorrichtung hindurch gezogene(n), Längenkomponente(n).
IX. Deren Stoß-Dämpfungsverlauf möglichst geringe Auslöse- bzw. Anlaufspitzen im Kraft / Zeit Diagramm zeigt
X. Deren kompakte Bauart ihren manuellen Transport auch in unwegsamem, beengtem, bzw. bewaldetem Gelände begünstigt.
XI. Deren Konstruktion einen Indikator aufweist, durch den das Erreichen der gewünschten Vorspannung des Zugstrangs, ohne zusätzliche Mess- bzw. Hilfsmittel, angezeigt wird, und somit sowohl die effektive Wirkweise des Zugstranges als auch dessen wirtschaftliche Montage unterstützt.

Die Erfindung kann auch als eine Energieabsorptionsvorrichtung angesehen werden, deren Funktionsweise nicht auf plastischer Verformung oder Überwindung von Haftreibung beruht, sondern auf Umwandlung von Bewegungsenergie in Reibungswärme, durch Umschlingung nach Euler-Eytelwein, und deren Auslöse- bzw. Bremskraft unabhängig voneinander und variabel vor Ort einstellbar ist, sowie durch welche das Erreichen der gewünschten Vorspannung des Zugstranges angezeigt wird.

Die erfindungsgemäße Vorrichtung umfasst vorzugsweise zwei ineinandergreifende Hauptkomponenten, einen Pollerrahmen und die Umschlingungskomponente(n), die verbunden mit jeweils einem von zwei Anschlagpunkten innerhalb mindestens eines auf Zug belasteten (Seil-)Stranges eingespannt werden.

Aktiviert wird die Bremsvorrichtung durch ansteigende Zugkräfte, indem die einwirkende Bewegungsenergie zunächst die voreingestellte Auslösekraft der Bremsvorrichtung überschreitet und somit die Umschlingungskomponente straff um den Poller spannt. Wird anschließend noch die voreingestellte Bremskraft erreicht, so gleitet die Umschlingungseinheit kontrolliert um den Poller des Pollerrahmens. Durch die daraus resultierende Reibung wird die Bewegungsenergie in Wärmeenergie umgewandelt.

Die erste, zweite und/oder dritte Klemmvorrichtung der erfindungsgemäßen Seilbremsanordnung kann Einfach-Anordnungen oder Mehrfach-Anordnungen umfassen. Unter diesen Anordnungen sind beispielsweise an die Form der Umschlingungsanordnung angepasste Klemmen zu verstehen, die über endseitige durch den Rahmen hindurchsteckbare Gewindebereiche mittels passender Schrauben angezogen werden, um damit die Umschlingungsanordnung in den entsprechenden Bereichen festklemmen zu können.

Die Umschlingungsanordnung kann insbesondere als Seilanordnung ausgebildet sein, so dass dann die Klemmvorrichtungen Seilklemmen sein können, bei denen pro Klemmvorrichtung eine, zwei oder auch mehrere derartige Klemmen vorgesehen sein können, je nachdem welche Kräfte aufzunehmen sind.

Die freien Endbereiche der Umschlingungseinheit bzw. der Seilanordnung sind vorzugsweise mit Anschlagteilen versehen, damit verhindert werden kann, dass diese freien Endbereiche aus dem Rahmen herausgezogen werden, wenn Kräfte auf die Seile, in denen die Seilbremsanordnung angeordnet ist, aufgebracht werden.

An einem der freien Endbereiche kann ein farblich abgesetzter Indikatorbereich sichtbar sein, welcher bei Erreichen der gewünschten Vorspannung des Zugstranges seine Lage verändert.

Wie eingangs bereits erläutert wurde, kann die erfindungsgemäße Seilbremsanordnung bei Vorrichtungen vorgesehen werden, die Seilkonstruktionen umfassen. Derartige Vorrichtungen können Aufzüge, flexible Barrieren, Seilbahnen oder auch Fangzäune, wie insbesondere Steinschlagverbauungen sein. Ein Beispiel für eine derartige Steinschlagverbauung kann der EP 2 489 785 A1 entnommen, deren gesamter Offenbarungsgehalt durch Bezugnahme zum Offenbarungsgehalt vorliegender Anmeldung gemacht wird. Eine derartige Seilschlagverbauung umfasst in der Regel eine Mehrzahl von, beispielsweise an einem Berghang, angeordneten Masten, die im Untergrund verankert sind und die beispielsweise über obere, mittlere und/oder untere Seile, die an den Masten geführt sind, ein Netz aufspannen, mit dem aufzufangende Gegenstände, wie beispielsweise Steine oder Bäume, zurückgehalten werden können. Die Seile, die zum Aufspannen des Netzes dienen, können mit einer oder mehrerer erfindungsgemäßer Seilbremsanordnungen versehen werden, die beispielsweise im Bereich des Netzes oder im Bereich von Felsankern angeordnet werden können, die im Untergrund zur Spannung der Seile fixiert werden können.

Weitere Einzelheiten, Merkmale und Vorteile der Erfindung ergeben sich aus nachfolgender Beschreibung von Ausführungsbeispielen anhand der Zeichnung. Darin zeigt:
- Fig. 1: eine perspektivische Darstellung einer ersten Ausführungsform einer erfindungsgemäßen Seilbremsanordnung,
- Fig. 2: eine der Fig. 1 entsprechende Darstellung einer zweiten Ausführungsform der erfindungsgemäßen Seilbremsanordnung,
- Fig. 3: eine Draufsicht auf die Seilbremsanordnung gemäß Fig. 2 und
- Fig. 4: eine Schnittdarstellung der Seilbremsanordnung gemäß Fig. 3 entlang der Linie A-A in Fig. 3.

Der Aufbau der erfindungsgemäßen Seilbremsanordnung 1 ergibt sich aus einer Zusammenschau der Fig. 1 bis 4. In Fig. 1 ist hierbei eine Ausführungsform der Seilbremsanordnung 1 dargestellt, die eine erste, zweite und dritte Klemmvorrichtung 13, 15 bzw. 18 aufweist, die bei dieser Ausführungsform als Einfach-Klemmvorrichtung ausgebildet ist.

Im Gegensatz hierzu zeigen die Fig. 2 bis 4 eine Ausführungsform, bei der die genannten Klemmvorrichtung 14, 15 und 18, die nachfolgend im Detail beschrieben werden, als Zweifach-Anordnungen ausgebildet sind. Wie eingangs erläutert, wäre es vom Prinzip her auch möglich, mehrere Klemmelemente pro Klemmvorrichtung vorzusehen, wobei hinsichtlich des grundlegenden Aufbaues keine Unterschiede zwischen der Ausführungsform gemäß Fig. 1 und derjenigen gemäß den Fig. 2 bis 4 besteht, so dass nachfolgend der Aufbau und die Funktionsweise der erfindungsgemäßen Seilbremsanordnung unter Berücksichtigung aller bildlichen Darstellungen in den Fig. 1 bis 4 beschrieben wird.

Dementsprechend weist die erfindungsgemäße Seilbremsanordnung 1 einen Rahmen 2 auf, der ein erstes Seilanschlusselement 3 an einem ersten Rahmen-Endbereich 4 aufweist. Wie die Figuren verdeutlichen, ist dieses Seilanschlusselement 3 als ein an sich bekannter Seilschäkel ausgebildet, der im Beispielsfalle mittels einer Bohrung an einer Verbindungsplatte 2C des Rahmens 2 fixiert ist. Auf der dem ersten Rahmen-Endbereich 4 gegenüberliegenden Seite des Rahmens 2 ist ein zweiter Rahmen-Endbereich 12 vorgesehen, in dessen Bereich ein zweites Seilanschlusselement 10 angeordnet ist, das ebenfalls als Seilschäkel ausgebildet ist. Die beiden Seilanschlusselemente 3 und 10 dienen dazu, die Seilbremsanordnung 1 in eine der eingangs erläuterten Anordnungen einzubauen, die über ein oder mehrere Seile verfügt, die mittels der erfindungsgemäßen Seilbremsanordnung 1 abgebremst bzw. beim Abbremsen gedämpft werden sollen.

Die Seilbremsanordnung 1 weist ferner einen Zylinder 5, auch Poller genannt, auf, der im Rahmen 2 fixiert ist. Bei der in den Figuren dargestellten Ausführungsform weist dieser Rahmen hierfür zwei parallel zueinander angeordnete beabstandeten Seitenplatten 2A und 2B auf, die über insgesamt vier quer verlaufende Verbindungselemente 2C bis 2F miteinander verbunden sind. Hierbei ist das Verbindungselement 2C als bereits erläuterte Verbindungsplatte ausgebildet, die an ihren Endbereichen mit den Seitenplatten 2A und 2B verschweißt sein kann.

Die anderen quer verlaufenden Verbindungselemente sind drei Verbindungsbolzen 2D, 2E und 2F, wobei der Verbindungsbolzen 2D im Endbereich 4 des Rahmens 2 angeordnet ist, beispielsweise unterhalb der Verbindungsplatte 2C.

Im gegenüberliegenden Endbereich 12 sind die beiden anderen Verbindungsbolzen 2E und 2F ebenfalls übereinander und beabstandet zueinander angeordnet. Die Verbindungsbolzen 2D bis 2F können ebenfalls mit den beiden Seitenplatten 2A und 2B verschweißt sein. Vom Prinzip her sind auch andere Verbindungsvorrichtungen denkbar, wie beispielsweise Verschraubungen.

Die Bremsanordnung weist ferner eine Umschlingungsanordnung auf, die in ihrer Gesamtheit mit der Bezugsziffer 6 gekennzeichnet ist. Im Beispielsfalle ist die Umschlingungsanordnung 6 eine Seilanordnung, die einen ersten freien Endbereich 7 und einen zweiten am Rahmen 2 fixierten Endbereich 8 sowie einen zwischen diesen Endbereichen 7 und 8 angeordneten Umschlingungsbereich 9 aufweist. Der Umschlingungsbereich 9 hat bei der in den Figuren dargestellten Ausführungsform 4 um 360° um den Poller 5 herumlaufende Umschlingungen, die vor einer Kraftaufbringung, wie dies insbesondere aus den Fig. 1 und 2 ersichtlich ist, entweder nur lose auf dem Poller 5 aufliegen, oder sogar in einem gewissen wählbaren Abstand zum Poller 5 angeordnet sind, damit beim Aufbringen einer Seilkraft auf die Seilbremsanordnung 1 keine Haftreibung zwischen den Umschlingungen 9A bis 9D und dem Poller 5 überwunden werden muss.

Die Anordnung auf dem Poller 5, dessen Oberfläche vorzugsweise mit einer reibungserhöhenden Beschichtung versehen sein kann, und den Umschlingungen 9A bis 9D ist eine Dämpfungseinrichtung, die über Reibung und damit erzeugte Wärme Energie abbaut, wie dies eingangs bereits erläutert worden ist.

Die Seilbremsanordnung 1 weist ferner, wie zuvor bereits erläutert, eine erste Klemmvorrichtung 13 auf, die am Rahmen 2 benachbart zum zweiten Rahmen-Endbereich 12 angeordnet ist. Diese erste Klemmvorrichtung 13 klemmt einen ersten Klemmbereich 14 der Umschlingungsanordnung 6 am Rahmen mittels einer einstellbaren Kraft fest, die eine Auslösekraft darstellt, bis zu deren Überwindung durch Seilkräfte der Konstruktion, in der die Seilbremsanordnung 1 integriert ist, eine Kraftübertragung auf die Umschlingungsanordnung 9 verhindert.

Wie die Fig. 1 und 2 verdeutlichen, ist der erste Klemmbereich 14 der Umschlingungsanordnung 6 benachbart zum zweiten Rahmen-Endbereich 12 angeordnet und ist ferner zwischen einem Anbindungsbereich 11 der Umschlingungsanordnung 6 und dem Poller 5 angeordnet, wobei bei der in den Fig. 1 und 2 dargestellten, besonders bevorzugten Ausführungsform der Anbindungsbereich 11 vorzugsweise halbkreisförmig gebogen ist und von einem am Rahmen fixierten Endbereich 8 aus bogenförmig bis zum Klemmbereich 14 verläuft, wie sich aus der zeichnerischen Darstellung der Fig. 1 und 2 ergibt.

Die Seilbremsanordnung 1 weist ferner eine zweite Klemmvorrichtung 15 auf, die einen zweiten Klemmbereich 16 des freien Endbereichs 7 benachbart zum ersten Rahmen-Endbereich 4 des Rahmens 2 an diesen mittels einer einstellbaren Kraft fixiert, die die Bremskraft der erfindungsgemäßen Seilbremsanordnung 1 darstellt.

Ferner ist eine dritte Klemmvorrichtung 18 vorgesehen, die den zweiten Endbereich 8 der Umschlingungsanordnung 6 mittels einer einstellbaren Kraft am Rahmen 4 fixiert, welche die Vorspannung des Zugstrangs darstellt, die es zulässt, dass das Indikatorfeld 22 bei Erreichen der gewünschten Vorspannung des Zugstrangs seine Lage verändert.

Wie die Fig. 1 und 2 verdeutlichen, ist der erste freie Endbereich 7 und der zweite Endbereich 8 der Umschlingungsanordnung 6 jeweils mit einem Anschlagteil 19 bzw. 17 versehen, die verhindern, dass die entsprechenden Endbereiche durch die Klemmvorrichtung 15 bzw. 18 hindurchgezogen werden.

Wie insbesondere eine Zusammenschau der Fig. 1, 2 und 4 verdeutlicht, ist der Anbindungsbereich 11 der Umschlingungsanordnung 6 über ein, vorzugsweise kreisrund ausgebildetes, Führungselement 20 geführt, das eine ebenfalls vorzugsweise kreisrunde Führungsnut 21 aufweist, in die der Anbindungsbereich 11 eingreift, wie sich dies vor allem aus der Darstellung der Fig. 4 erschließt.

Bei der Erfindung handelt es sich somit um eine, auf Umwandlung von Bewegungsenergie in Reibungswärme basierende, Energieabsorptionsvorrichtung, die eingespannt zwischen zwei Anschlagpunkten innerhalb mindestens eines auf Zug belasteten (Seil-)Stranges wirkt.

Sie umfasst vorzugsweise zwei Hauptfunktionsträgern: zum Einen den Poller-Rahmen 2, der als Komponententräger fungiert und zum Anderen die Umschlingungseinheit 6, durch welche die einwirkende Bewegungsenergie auf den Poller 5 übertragen und, durch Reibung, in Wärmeenergie umgewandelt wird. Jeder der beiden Hauptunktionsträger ist durch jeweils nur einen Anschlagpunkt unmittelbar mit dem Zugstrang verbunden.

Der Poller-Rahmen 2 kann ein oder mehrere aus geeigneten Materialien hergestellte, Paneele oder Bleche aufweisen, an denen sowohl die Einzelkomponenten, d. h. der Poller 5, die Einstellvorrichtung 13 der Auslösekraft, die separate Einstellvorrichtung 15 der Bremskraft, der Vorspannungsindikator 22, als auch der Anbindungsbereich 11, der als Einfach- oder Mehrfach-Aufhängung ausgeführt sein kann, der Umschlingungseinheit 6 befestigt sind. Der Poller-Rahmen 2 ist mit einem Ende 2C unmittelbar, und mittels der Umschlingungseinheit 6 lediglich mittelbar mit dem Zugstrang verbunden.

Die Umschlingungseinheit 6 kann ein oder mehrere Seile oder andere geeignete biegbare Komponenten aufweisen, die als Band, Draht oder Litzen ausgeführt sein können, und durch den Poller-Rahmen 2 geführt werden.

Die Umschlingungseinheit 6 kann mit einem Ende entweder direkt (d .h. 1:1) oder mittels Mehrfach-Aufhängung (d. h. 2:1 oder mehr) mit dem Zugstrang verbunden sein. Von dort wird die Umschlingungseinheit durch die Klemmvorrichtung 13 geführt, durch welche die Auslösekraft der Fangvorrichtung variabel voreingestellt werden kann. Nach Durchlaufen der Klemmvorrichtung 13 umschlingt die Umschlingungseinheit 6 ein- oder mehrfach den Poller 5, wo die einwirkende kinetische Energie durch Reibung in Wärmeenergie umgewandelt wird. Im Anschluss an die Umschlingung des Pollers läuft das Umschlingungselement in die weitere Klemmvorrichtung 15, mit Hilfe derer die Absorptionsenergie der Fangvorrichtung / Seilbremsanordnung stufenlos voreingestellt werden kann. Das Umschlingungselement läuft nun in einer frei wählbaren Auslaufstrecke 7 aus, an deren Ende der Anschlag 19 angebracht ist, um ein Ausschlaufen des Umschlingungselements aus dem Poller-Rahmen 2 zu verhindern.

Neben der voranstehenden schriftlichen Offenbarung der Erfindung wird zur Ergänzung des Offenbarungsgehaltes vorliegender Anmeldung explizit auf die zeichnerische Darstellung der Erfindung in den Fig. 1 bis 4 Bezug genommen.

Hierbei ist hervorzuheben, dass neben der in den Fig. 1 bis 4 dargestellten Ausführungsform des Rahmens 2 als dreidimensionales Gebilde aus den Seitenplatten 2A und 2B mit den Verbindungselementen 2C bis 2F der Rahmen 2 auch als ebene Platte ausgebildet sein kann, die eine vorzugsweise mittige Ausnehmung aufweist, in die der Poller 5 angeordnet werden und endseitig fixiert werden kann. Alle anderen zuvor beschriebenen Komponenten können auch an einem derartigen ebenen Plattenrahmen angebracht werden.

### Bezugszeichenliste

- 1: Seilbremsanordnung (Fangvorrichtung)
- 2: Rahmen 2A,B Seitenplatten
- 2C: Verbindungsplatte
- 2D-F: quer angeordnete Verbindungsbolzen
- 3: erstes Seilanschlusselement
- 4: erster Rahmen-Endbereich
- 5: Poller/Zylinder
- 6: Umschlingungsanordnung, vorzugsweise als biegbares Seil
- 7: freier erster Endbereich von 6
- 8: freier zweiter Endbereich von 6
- 9: Umschlingungsbereich
- 9A-D: Umschlingungen
- 10: zweites Seilanschlusselement
- 11: Anbindungsbereich
- 12: zweiter Rahmen-Endbereich
- 13: erste Klemmvorrichtung (einfach oder zweifach oder mehrfach)
- 14: erster Klemmbereich
- 15: zweite Klemmvorrichtung (einfach oder zweifach oder mehrfach)
- 16: zweiter Klemmbereich
- 17: Anschlagteil
- 18: dritte Klemmvorrichtung (einfach oder zweifach oder mehrfach)
- 19: Anschlagteil
- 20: Führungselement
- 21: Führungsnut
- 22: Vorspannungsindikator
- 23: dritter Klemmbereich

## Patentansprüche

1. Seilbremsanordnung (1)
- mit einem Rahmen (2), der ein erstes Seilanschlusselement (3) an einem ersten Rahmen-Endbereich (4) aufweist,
wobei die Seilbremsanordnung einen Poller (5) auweist, der im Rahmen (2) fixiert ist, **gekennzeichnet**
- **durch** eine biegbare Umschlingungsanordnung (6) oder mehrere biegbare Umschlingungsanordnungen (6), die einen ersten freien Endbereich (7) und einen zweiten am Rahmen (2) fixierten Endbereich (8) sowie einen zwischen den Endbereichen (7, 8) angeordneten Umschlingungsbereich (9) aufweist/aufweisen, der den Poller (5) mit einem Umschlingungswinkel von 360° oder einem ganzzahligen Vielfachen davon umschlingt,
- **durch** ein zweites Seilanschlusselement (10), das in einem Anbindungsbereich (11) der Umschlingungsanordnung (6) eingreift, wobei der Anbindungsbereich (11) benachbart zu einem zweiten Rahmen-Endbereich (12) des Rahmens (2) angeordnet ist,
- **durch** eine erste Klemmvorrichtung (13), die am Rahmen (2) benachbart zum zweiten Rahmen-Endbereich (12) angeordnet ist, und die einen zwischen dem Anbindungsbereich (11) und dem Poller (5) angeordneten ersten Klemmbereich (14) der Umschlingungsanordnung (6) mittels einer einstellbaren Auslösekraft am Rahmen (2) fixiert, und
- **durch** eine zweite Klemmvorrichtung (15), die einen zweiten Klemmbereich (16) des freien Endbereichs (7) benachbart zum ersten Rahmen-Endbereich (4) des Rahmens (2) an diesen mittels einer einstellbaren Bremskraft fixiert.

2. Seilbremsanordnung nach Anspruch 1, **dadurch gekennzeichnet, dass** eine dritte Klemmvorrichtung (18) vorgesehen ist, die den zweiten Endbereich (8) der Umschlingungsanordnung (6) mittels einer einstellbaren Vorspannungskraft am Rahmen (4) fixiert.

3. Seilbremsanordnung nach Anspruch 1 oder 2, **dadurch gekennzeichnet, dass** der zweite Endbereich (8) der Umschlingungsanordnung (6) endseitig mit einem Anschlagteil (17) versehen ist.

4. Seilbremsanordnung nach einem der Ansprüche 1 bis 3, **dadurch gekennzeichnet, dass** der erste freie Endbereich (7) der Umschlingungsanordnung (6) mit einem Anschlagteil (19) versehen ist.

5. Seilbremsanordnung nach einem der Ansprüche 1 bis 4, **dadurch gekennzeichnet, dass** Umschlingungen (9A bis 9D) der Umschlingungsanordnung (6) vor einer Kraftaufbringung mit Abstand um den Poller (5) oder lose auf dem Poller (5) aufliegend, geführt sind.

6. Seilbremsanordnung nach einem der Ansprüche 1 bis 5, **dadurch gekennzeichnet, dass** die Umschlingungsanordnung (6) in ihrem zweiten Endbereich (8) direkt mit einem Zugstrang verbindbar ist.

7. Seilbremsanordnung nach einem der Ansprüche 1 bis 5, **dadurch gekennzeichnet, dass** die Umschlingungsanordnung (6) in ihrem zweiten Endbereich (8) mittels eines als Zweifach- oder Mehrfachaufhängung ausgeführten Anbindungsbereichs (11) mit einem Zugstrang verbindbar ist.

8. Seilbremsanordnung nach einem der Ansprüche 1 bis 7, **dadurch gekennzeichnet, dass** der Rahmen (2) und/oder der Poller und/oder die Umschlingungsanordnung (6) aus Grauguß, Stahl, zugfesten, nicht Eisenteilen, UV-resistenten Kunstfasern, vor UV-Strahlen geschützten Kunstfasern, Carbon-Fasern und/oder Stein/Mineralfasern gefertigt sind.

9. Seilbremsanordnung nach einem der Ansprüche 1 bis 8, **dadurch gekennzeichnet, dass** der Rahmen (2) zwei parallel zueinander angeordnete Seitenplatten (2A, 2B) aufweist, zwischen denen der Poller (5) angeordnet und an denen der Poller (5) fixiert ist.

10. Seilbremsanordnung nach Anspruch 9, **dadurch gekennzeichnet, dass** die Seitenplatten (2A, 2B) mittels quer zu den Seitenplatten (2A, 2B) angeordneten Verbindungselementen (2C bis 2F) miteinander verbunden sind.

11. Seilbremsanordnung nach Anspruch 10, **dadurch gekennzeichnet, dass** eines der Verbindungselemente (2C bis 2F) eine Verbindungsplatte (2C) ist, an der das erste Seilanschlusselement (3) fixiert ist.

12. Seilbremsanordnung nach Anspruch 10 oder 11, **dadurch gekennzeichnet, dass** die Verbindungselemente ferner drei Verbindungsbolzen (2D bis 2F) aufweisen, wobei die Verbindungsplatte (2C) und ein erster Verbindungsbolzen (2D) im ersten Rahmen-Endbereich (4) angeordnet sind und wobei ein zweiter und dritter Verbindungsbolzen (2E, 2F) im zweiten Rahmen-Endbereich (12) angeordnet sind.

13. Seilbremsanordnung nach einem der Ansprüche 1 bis 12, **dadurch gekennzeichnet, dass** der Anbindungsbereich (11) der Umschlingungsanordnung (6) über ein, vorzugsweise kreisrund ausgebildetes, Führungselement (20) geführt ist.

14. Seilbremsanordnung nach Anspruch 13, **dadurch gekennzeichnet, dass** das Führungselement (20) eine, vorzugsweise kreisrunde, Führungsnut (21), aufweist.

15. Seilbremsanordnung nach einem der Ansprüche 1 bis 8, 13 oder 14, **dadurch gekennzeichnet, dass** der Rahmen (2) als ebene Platte ausgebildet ist, die eine, vorzugsweise mittige, Ausnehmung aufweist, in der der Poller (5) angeordnet ist.

16. Seilbremsanordnung nach einem der Ansprüche 1 bis 15, **dadurch gekennzeichnet, dass** das Indikatorfeld (22) als farblich abgesetzte Markierung ausgeführt ist.

17. Verwendung einer Seilbremsanordnung gemäß einem der Ansprüche 1 bis 15 zur Sicherung von Abspann-, Rückhalt- oder Tragseilen eines Steinschlag-Netzes, eines Muhrgangnetzes, eines Lawinenzauns, einer Schneeverbauung, eines Aufzuges oder einer Seilbahn.

## Claims

1. A rope brake assembly (1)
- with a frame (2) having a first rope connection element (3) at a first frame end portion (4),
wherein the rope brake assembly has a bollard (5) fixed in the frame (2),
**characterised**
- **by** a bendable looping assembly (6) or several bendable looping assemblies (6) having a first free end portion (7) and a second end portion (8) fixed at the frame (2) as well as a looping portion (9) arranged between the end portions (7, 8), looping around the bollard (5) with an angle of contact of 360 ° or an integral multiple thereof,
- by a second rope connection element (10) engaging into a connecting portion (11) of the looping assembly (6), wherein the connecting portion (11) is arranged adjacent to a second frame end portion (12) of the frame (2),
- by a first clamping device (13) arranged at the frame (2) adjacent to the second frame end portion (12) and fixing a first clamping portion (14) of the looping assembly (6) arranged between the connecting portion (11) and the bollard (5) at the frame (2) using an adjustable release force, and
- by a second clamping device (15) fixing a second clamping portion (16) of the free end portion (7) adjacent to the first frame end portion (4) of the frame (2) to the same using an adjustable brake force.

2. The rope brake assembly according to claim 1, **characterised in that** a third clamping device (18) is provided, fixing the second end portion (8) of the looping assembly (6) to the frame (4) using an adjustable preload force.

3. The rope brake assembly according to claims 1 or 2, **characterised in that** the second end portion (8) of the looping assembly (6) is provided with a terminal fitting (17) at its end.

4. The rope brake assembly according to any one of claims 1 to 3, **characterised in that** the first free end portion (7) of the looping assembly (6) is provided with a terminal fitting (19).

5. The rope brake assembly according to any one of claims 1 to 4, **characterised in that** loops (9A to 9D) of the looping assembly (6), prior to any load application, are guided with a distance around the bollard (5) or loosely resting on the bollard (5).

6. The rope brake assembly according to any one of claims 1 to 5, **characterised in that** the looping assembly (6) can be directly connected with a tension cord in its second end portion (8).

7. The rope brake assembly according to any one of claims 1 to 5, **characterised in that** the looping assembly (6) can be connected with a tension cord in its second end portion (8) using a connecting portion (11) designed as a double or multiple suspension.

8. The rope brake assembly according to any one of claims 1 to 7, **characterised in that** the frame (2) and/or the bollard and/or the looping assembly (6) are manufactured from grey cast iron, steel, high-tensile non-ferrous parts, UV-resistant synthetic fibres, synthetic fibres protected against UV radiation, carbon fibres and/or stone/mineral fibres.

9. The rope brake assembly according to any one of claims 1 to 8, **characterised in that** the frame (2) has two side plates (2A, 2B) arranged in parallel to one another, between which the bollard (5) is arranged and to which the bollard (5) is fixed.

10. The rope brake assembly according to claim 9, **characterised in that** the side plates (2A, 2B) are connected with one another using connecting elements (2C to 2F) arranged transverse to the side plates (2A, 2B).

11. The rope brake assembly according to claim 10, **characterised in that** one of the connecting elements (2C to 2F) is a connecting plate (2C), to which the first rope connection element (3) is fixed.

12. The rope brake assembly according to claims 10 or 11, **characterised in that** the connecting elements further have three connecting pins (2D to 2F), wherein the connecting plate (2C) and a first connecting pin (2D) are arranged in the first frame end portion (4) and wherein a second and third connecting pin (2E, 2F) are arranged in the second frame end portion (12).

13. The rope brake assembly according to any one of claims 1 to 12, **characterised in that** the connecting portion (11) of the looping assembly (6) is guided via a, preferably circular, guiding element (20).

14. The rope brake assembly according to claim 13, **characterised in that** the guiding element (20) has a, preferably circular, guiding groove (21).

15. The rope brake assembly according to any one of claims 1 to 8, 13 or 14, **characterised in that** the frame (2) is formed as a flat plate having a, preferably centred, recess, in which the bollard (5) is arranged.

16. The rope brake assembly according to any one of claims 1 to 15, **characterised in that** the indicator field (22) is designed as a marking in contrasting colour.

17. Use of a rope brake assembly according to any one of claims 1 to 15 for securing guy ropes, retaining ropes or suspension ropes of a rock fall net, a mudflow net, an avalanche fence, a snow fence, a lift or a ropeway.

## Revendications

1. Système de frein à câble (1)
- avec un cadre (2) qui présente un premier élément de raccord de câble (3) au niveau d'une première zone d'extrémité de cadre (4),
dans lequel le système de frein à câble présente une borne (5) qui est fixée dans le cadre (2),
**caractérisé**
- **par** un agencement d'enroulement (6) flexible ou plusieurs agencements d'enroulement (6) flexibles qui présente(nt) une première zone d'extrémité libre (7) et une seconde zone d'extrémité (8) fixée au cadre (2) ainsi qu'une zone d'enroulement (9) disposée entre les zones d'extrémité (7, 8) qui entoure la borne (5) avec un angle d'enroulement de 360° ou un multiple entier de celui-ci,
- par un second élément de raccord de câble (10) qui vient en prise dans une zone de raccordement (11) de l'agencement d'enroulement (6), dans lequel la zone de raccordement (11) est disposée de manière contiguë à une seconde zone d'extrémité de cadre (12) du cadre (2),
- par un premier dispositif de serrage (13) qui est disposé au niveau du cadre (2) de manière contiguë à la seconde zone d'extrémité de cadre (12), et qui fixe une première zone de serrage (14), disposée entre la zone de raccordement (11) et la borne (5), de l'agencement d'enroulement (6) au moyen d'une force de déclenchement réglable au cadre (2), et
- par un deuxième dispositif de serrage (15) qui fixe une seconde zone de serrage (16) de la zone d'extrémité libre (7) de manière contiguë à la première zone d'extrémité de cadre (4) du cadre (2) à celui-ci au moyen d'une force de freinage réglable.

2. Système de frein à câble selon la revendication 1, **caractérisé en ce qu'**un troisième dispositif de serrage (18) est prévu, lequel fixe la seconde zone d'extrémité (8) de l'agencement d'enroulement (6) au moyen d'une force de précontrainte réglable au cadre (4).

3. Système de frein à câble selon la revendication 1 ou 2, **caractérisé en ce que** la seconde zone d'extrémité (8) de l'agencement d'enroulement (6) est pourvue côté extrémité d'une partie de butée (17).

4. Système de frein à câble selon l'une quelconque des revendications 1 à 3, **caractérisé en ce que** la première zone d'extrémité libre (7) de l'agencement d'enroulement (6) est pourvue d'une partie de butée (19).

5. Système de frein à câble selon l'une quelconque des revendications 1 à 4, **caractérisé en ce que** des enroulements (9A à 9D) de l'agencement d'enroulement (6) sont guidés avant une application de force à distance autour de la borne (5) ou reposant de manière lâche sur la borne (5).

6. Système de frein à câble selon l'une quelconque des revendications 1 à 5, **caractérisé en ce que** l'agencement d'enroulement (6) peut être raccordé dans sa seconde zone d'extrémité (8) directement à une tringle de traction.

7. Système de frein à câble selon l'une quelconque des revendications 1 à 5, **caractérisé en ce que** l'agencement d'enroulement (6) peut être raccordé dans sa seconde zone d'extrémité (8) au moyen d'une zone de raccordement (11) réalisée en tant que suspension double ou multiple à une tringle de traction.

8. Système de frein à câble selon l'une quelconque des revendications 1 à 7, **caractérisé en ce que** le cadre (2) et/ou la borne et/ou l'agencement d'enroulement (6) sont fabriqués en fonte grise, acier, fibres artificielles résistantes à la traction, non ferreuses, résistantes aux UV, fibres artificielles protégées des rayons UV, fibres de carbone et/ou fibres de roche/minérales.

9. Système de frein à câble selon l'une quelconque des revendications 1 à 8, **caractérisé en ce que** le cadre (2) présente deux plaques latérales (2A, 2B) disposées parallèlement l'une à l'autre, entre lesquelles la borne (5) est disposée et auxquelles la borne (5) est fixée.

10. Système de frein à câble selon la revendication 9, **caractérisé en ce que** les plaques latérales (2A, 2B) sont raccordées entre elles au moyen d'éléments de raccordement (2C à 2F) disposés transversalement aux plaques latérales (2A, 2B).

11. Système de frein à câble selon la revendication 10, **caractérisé en ce qu'**un des éléments de raccordement (2C à 2F) est une plaque de raccordement (2C) à laquelle le premier élément de raccord de câble (3) est fixé.

12. Système de frein à câble selon la revendication 10 ou 11, **caractérisé en ce que** les éléments de raccordement présentent de plus trois boulons de raccordement (2D à 2F), dans lequel la plaque de raccordement (2C) et un premier boulon de raccordement (2D) sont disposés dans la première zone d'extrémité de cadre (4) et dans lequel des deuxième et troisième boulons de raccordement (2E, 2F) sont disposés dans la seconde zone d'extrémité de cadre (12).

13. Système de frein à câble selon l'une quelconque des revendications 1 à 12, **caractérisé en ce que** la zone de raccordement (11) de l'agencement d'enroulement (6) est guidée par le biais d'un élément de guidage (20) réalisé de préférence rond et circulaire.

14. Système de frein à câble selon la revendication 13, **caractérisé en ce que** l'élément de guidage (20) présente une rainure de guidage (21) de préférence ronde et circulaire.

15. Système de frein à câble selon l'une quelconque des revendications 1 à 8, 13 ou 14, **caractérisé en ce que** le cadre (2) est réalisé en tant que plaque plane qui présente un évidement, de préférence médian, dans lequel la borne (5) est disposée.

16. Système de frein à câble selon l'une quelconque des revendications 1 à 15, **caractérisé en ce que** le champ indicateur (22) est réalisé en tant que marquage contrasté.

17. Utilisation d'un système de frein à câble selon l'une quelconque des revendications 1 à 15 pour la fixation de câbles d'haubanage, de retenue ou de support d'un filet contre les chutes de pierre, d'un filet contre les coulées de boue, d'une barrière pare-pierres, d'une barrière paravalanches, d'un ascenseur ou d'un téléphérique.
